# EUROPÄISCHE PATENTSCHRIFT

(11) **EP 2 852 466 B1**
(45) Veröffentlichungstag und Bekanntmachung des Hinweises auf die Patenterteilung: **24.04.2019**
(21) Anmeldenummer: 13724561.9
(22) Anmeldetag: 15.05.2013
(51) Int. Cl.: B04B 9/04, B04B 9/12, B04B 15/00

(54) **ANTRIEBSVORRICHTUNG FÜR EINE SEPARATORANORDNUNG**
DRIVE APPARATUS FOR A SEPARATOR ARRANGEMENT
DISPOSITIF D'ENTRAÎNEMENT POUR UN ENSEMBLE SÉPARATEUR

(30) Priorität: 22.05.2012 DE 102012104411
(43) Veröffentlichungstag der Anmeldung: 01.04.2015
(73) Patentinhaber: GEA Mechanical Equipment GmbH, 59302 Oelde (DE)
(72) Erfinder: STRAUCH, Dieter, 58302 Oelde (DE); BATHELT, Thomas, 59302 Oelde (DE); BOLTE, Andreas, 59229 Ahlen (DE)
(74) Vertreter: Specht, Peter
(86) Internationale Anmeldenummer: PCT/EP2013/060083
(87) Internationale Veröffentlichungsnummer: WO 2013/174701

(56) Entgegenhaltungen:
- EP-A1- 2 181 770
- EP-A2- 2 040 355
- WO-A2-2010/105742
- DE-A1-102008 059 335
- DE-U1-202011 002 408
- US-A- 4 104 551

## Beschreibung

Die Erfindung betrifft einen Separator nach dem Oberbegriff des Anspruchs 1.

Aus der WO 2007/125066 A1 ist ein Separator mit einem Direktantrieb bekannt, dessen Antriebsvorrichtung einen elektrischen Antriebsmotor mit einem Stator und einem Rotor bzw. Motorläufer aufweist, welcher mit der Antriebsspindel fluchtet, wobei der Stator starr mit dem Maschinengestell verbunden ist und der Motorläufer, die Antriebsspindel, die Schleudertrommel und das Gehäuse eine elastisch an dem Maschinengestell abgestützte, im Betrieb schwingende Einheit bilden. Dabei wird die Lagereinrichtung zwischen dem Motor und der Trommel angeordnet. Es wird ferner vorgeschlagen, die Schmierung der Lagereinrichtungen oberhalb einer Trennwand über dem Antriebsmotor unterzubringen.

Weitere Beispiele für Separatoren mit Direktantrieb finden sich in der DE 10 2007 060 588 A1 und in der DE 10 2007 061 999 A1 oder der EP1 617 952 B2. Die DE 10 2008 059 335 A1 entspricht dem Oberbegriff des Anspruchs 1.

Zum technologischen Hintergrund aus dem Bereich der Motorentechnik werden ferner die DE 20 2011 002 408 U1 und die US 4 104 551 A genannt.

Aus der DE 10 2008 059 335 A1 ist es bekannt, den Aufbau und die Anordnung des Schmiersystems von Separatoren mit vertikaler Drehachse dadurch weiter zu verbessern, dass das Schmiermittelsystem zur Schmierung der Lagerung, das vorzugsweise als Schmiermittelkreislauf ausgebildet ist und einen Schmiermittel-Sammelbehälter aufweist, wobei vorzugsweise der gesamte Schmiermittelkreislauf und zumindest der Schmiermittel-Sammelbehälter axial oberhalb des Motorläufers des elektrischen Antriebsmotors angeordnet ist, und wobei Schmiermittel aus dem Schmiermittel-Sammelbehälter direkt durch einen im oder am Gehäuse ausgebildeten und sich bis in den Bereich des oder oberhalb des Halslagers der Lagerung erstreckenden Schmiermittelkanal in den Bereich des Halslagers oder in den Bereich oberhalb des Halslagers förderbar ist, wobei die gesamte Lagerung der Antriebsspindel axial oberhalb des unteren Bodens des Schmiermittel-Sammelbehälters angeordnet ist.

Diese Bauform hat sich an sich bewährt, da sie axial besonders kurz baut. Die Spindel kann - da sie vorzugsweise nicht für den Schmiermittelkreislauf verwendet wird - für andere Aufgaben wie eine Produktzufuhr - z.B. durch eine Hohlspindel - genutzt werden.

Für verschiedene Anwendungen von Separatoren ist es aber auch notwendig, die Komponenten so auszulegen, dass sie im sogenannten "explosionsgefährdeten Bereich" eingesetzt werden können, d.h. die Motoren sind druckfest gekapselt auszulegen, insbesondere in Anlehnung an die Norm EN 60079 Teil I oder - in Ländern außerhalb der EU - ggf. an entsprechende nationale Normen.

Daher besteht insbesondere ein Bedarf nach einer geeigneten explosionsgeschützten Auslegung der Antriebsvorrichtung für den Separator bzw. nach der Schaffung eines explosionsgeschützten Separatorantriebs. Die Schaffung eines Separators mit einer solchen Antriebsvorrichtung ist daher die Aufgabe der Erfindung.

Die Erfindung löst diese Aufgabe durch den Gegenstand des Anspruchs 1.

Es werden eines oder mehrere folgende vorteilhafter Merkmale realisiert, denen gemeinsam ist, dass sie in vorteilhafter Weise die Realisierung einer besonders vorteilhaften explosionsgeschützt ausgelegten Antriebsvorrichtung für Separatoren fördern bzw. ermöglichen.

Zunächst ist der Antrieb als Direktantrieb realisiert, da dies den Vorteil einer kompakten Bauform bietet, so dass die Ausgestaltung in explosionsgeschützter Art erleichtert wird. Die Antriebsspindel trägt dabei an ihrem einen Ende drehfest die Separatortrommel. Am entgegengesetzten Ende der Antriebsspindel wird dagegen in bevorzugter Ausgestaltung der Rotor des Motors auf der Spindel drehfest befestigt.

Dabei wird bevorzugt nur der Motorgehäuseabschnitt, welcher den Motor mit dem Stator und dem Rotor aufnimmt, druckfest gekapselt ausgebildet. Vorzugsweise weist der Motorgehäuseabschnitt lediglich den Stator und den Rotor auf. Vorzugsweise beinhaltet die Konstruktion nur eine einzige (obere) Drehdurchführung zwischen rotierenden und stillstehenden Antriebsteilen, was es deutlich erleichtert, die druckdichte Kapselung zu erreichen.

Vorzugsweise befindet sich zur Sicherstellung einer kompakten Bauart ferner die Separatorlagerung teilweise oder vorzugsweise vollständig zwischen der Separatortrommel und dem Motor, insbesondere dem Rotor des Motors, wobei die Lagerung aus zwei beabstandeten Lagereinrichtungen an beabstandeten Lagerstellen bestehen kann.

Dass der Motor in bevorzugter Ausgestaltung ohne eigene Lagerung auskommt und die Lagerung des Separators für den druckfest gekapselten Motor mit genutzt wird, wird nach einer besonders bevorzugten Variante vorteilhaft durch die Einbeziehung von Antriebsteilen des Separators zum/in den druckfest gekapselten Raum möglich.

Die Lagerstellen können in einer ersten vorteilhaften Variante mittels einer Öl-Umlaufschmierung geschmiert werden. Als zweite vorteilhafte Variante kommt eine Minimalmengenschmierung (mit in Intervallen abgegebenen, in den Bereich der Lager eingespritzten Öltröpfchen infrage. Das Lagergehäuse muss nicht in besonderer Weise gekapselt werden - obwohl dies vorgesehen sein kann - da dort keine elektrischen Komponenten vorhanden bzw. untergebracht sind.

Da mit der zuletzt genannten Schmierungsvariante nur wenig Öl verbraucht wird, wird die Zuführung in ein explosionsgeschützten Raum vereinfacht, da die Durchführung zum Einspritzen der sehr geringen Ölmenge nur sehr klein ausgestaltet werden muss.

Es ist ferner vorteilhaft, da kompakt und einfach, wenn der Motor mit seinem Motorgehäuseabschnitt am Lagergehäuseabschnitt des Separators angeflanscht ist. Wenn der Motorgehäuseabschnitt mit dem Stator und dem Rotor in explosionsgeschützter Bauart druckfest gekapselt ausgelegt ist, kann im Bereich des Lagergehäuseabschnitts wiederum vorteilhaft auf eine solche Kapselung verzichtet werden, was die Konstruktion vereinfacht. Dies wird insbesondere dann einfach möglich, wenn die gesamte Lagereinrichtung - und vorzugsweise das Schmiersystem zur Öl-Zu- und ggf. -Abführung - oberhalb des eigentlichen Motors bzw. der Motorkomponenten im/am Lagergehäuseabschnitt angeordnet ist.

Vorzugsweise wird der gesamte Antrieb schwingungstechnisch vom Separatorrahmen entkoppelt und weiter vorteilhaft und einfach und auf diesem mittels elastischen Rundlagern abgestützt.

Es ist vorteilhaft, wenn die Eigenfrequenz dieses Systems auf einen Bereich < 1300 U/min, vorzugsweise <1100 Umdrehungen/min abgestimmt wird. Sie sollte insbesondere nicht auf einer Resonanzfrequenz des Systems liegen und auch nicht nahe des Resonanz-Bereiches liegen. Vorzugsweise sollte die Betriebsdrehzahl um wenigstens +/- 5%, insbesondere +/-10% von diesen Frequenzen/Drehzahlen abweichen.

Es ist besonders vorteilhaft, dass der Motorgehäuseabschnitt nach dem Kennzeichen des Anspruchs 1 vertikal nach oben hin einen Deckelteil aufweist, welcher an das sich drehende Teil angrenzt, so dass der Spalt zwischen dem Deckelteil und dem sich drehenden Teil ausgebildet ist. Dabei wird nach einer ersten vorteilhaften Variante der Spalt zwischen dem Deckelteil des Motorgehäuseabschnitts und dem Schmiermittel-Sammelbehälter ausgebildet und nach einer zweiten vorteilhaft zu realisierenden Variante wird zwischen dem Deckelteil und der Antriebsspindel einer der Spalte oder der Spalt ausgebildet. Nach unten hin kann der Motor verschlossen sein. Der Motorgehäuseabschnitt wird nach einer weiteren, die vorteilhaften Varianten des vorstehenden Absatzes ergänzenden vorteilhaften Ausgestaltung nach unten hin auf einfache Weise mit einem vorzugsweise abnehmbar befestigten Deckel verschlossen, der - sofern er abnehmbar ist - andererseits den Zugang zum Motor ermöglicht. Derart ist die Drehdurchführung nur auf einer Seite des gekapselten Antriebs einfach umzusetzen.

Besonders bevorzugt ist ferner zwischen dem Rotor und den unteren Wälzlagern der Separatorlagerung eine Ölfangkammer, ausgebildet, in der ein Förderorgan für die Ölrückführung angebracht ist.

Hierbei ist es zur Ausbildung einer explosionsgeschützten Bauart ferner vorteilhaft, wenn der Außendurchmesser der rotierenden Fangkammer zum Motorgehäuseabschnitt hin einen definierten Spalt aufweist, welcher derart bemessen ist, dass ein Flammendurchschlag im Falle einer Explosion vom Innenraum des Motors nach außen unterbunden wird. Die Spaltbemaßung kann nach der Erfindung so gestaltet (schmal und axial genügend lang) werden, dass trotz des Spaltes zwischen rotierenden und nicht rotierenden Teilen des Antriebs eine explosionsgeschützte Bauart möglich ist. Die geeigneten Spaltmaße sind je nach Konstruktion im einfachen Versuch ermittelbar. Diese Ermittlung ist erforderlich, da entgegen handelsüblicher druckfest gekapselter Motoren mit Wälzlagern auf beiden Seiten des Rotors Einflüsse der Separatorentrommel, insbesondere im Fall von Unwuchten, berücksichtigt werden müssen. Als Ausgangspunkt können jedoch dabei die Richtwerte der einschlägigen Normen verwendet werden.

Alternativ (oder ggf. auch ergänzend) kann dieser bzw. ein solcher Spalt auch an anderer Stelle vorgesehen sein, so zwischen dem Motorgehäuse und der Antriebsspindel oder oberhalb der Lagereinrichtung zwischen einem Ring oberhalb der Lagereinrichtung und der Antriebsspindel.

Vorzugsweise ist der Motor ein wassergekühlter Motor. Ferner ist vorzugsweise ein Teil des Gehäuses als Kühlkammer (vorzugsweise mit Kühlmittelanschluss an einen Kühlkreislauf) ausgebildet, um diese kompakt in die Konstruktion zu integrieren. Als Alternative ist ein luftgekühlter Motor denkbar, bei dem die Luftzirkulation mittels unabhängigen Fremdlüfters erzeugt wird. Dieser befindet sich unterhalb des Motors außerhalb des Gehäuseabschnitts 16. Statt der Kühlkammern beim wassergekühlten Motor erhält der Motor dann Rippen zur Abführung von Wärme (nicht dargestellt).

Vorzugsweise ist der Stator direkt an dem Innenumfang des Motorgehäuseabschnitts angeordnet und der Rotor ist auf dem Außenumfang der Antriebsspindel befestigt, derart, dass sowohl der Rotor als auch der Stator Präzessionsbewegungen der Trommel folgt, so dass sich der Rotor im Betrieb radial relativ zum Stator nur durch die Unwucht und Momenteneinflüsse der Separatorentrommel bewegt. Gerade bei derartigen Konstruktionen fehlte bisher eine explosionsgeschützte Auslegung, die aber an der nur einseitigen Motorgehäusedurchführung mit eng bemessenem Spalt doch realisierbar ist. Die gesamte Einheit (aufweisende zumindest den Motor mit Stator und Rotor und den Motorgehäuseabschnitt) wird mittels elastischen Elementen 14 über den Flanschbereich 13 auf einem Maschinengestell 15 abgestützt.

Der Rotor des Motors wird vorzugsweise einfach durch eine Schraubverspannung auf der Spindel befestigt. Hierbei kann der Rotor z.B. gegen einen Spindelbund gezogen werden.

Alternativ kann aber auch ein Gesamtverbund hergestellt werden, indem der Rotor gegen die auf der Spindel geführte Ölfangkammer und zumindest das untere Wälzlager verspannt wird. Hierbei stellt ein Spindelbund oberhalb dieses Wälzlagers den Anschlag dar. Verspannt bedeutet in diesem Zusammenhang ein durch Festschrauben hergestellter Verbund der Teile.

Besonders vorteilhaft wird das Motorgehäuse in druckfest gekapselter Bauart so gestaltet, dass es einem Explosionsdruck im Innern des Motors von min. 10 bar, insbesondere von min. 15 bar standhält. In Sonderfällen kann das Gehäuse auch so gestaltet sein, dass es einem Druck von min. 20 oder sogar 30 bar standhält.

Der Deckel als unterer Abschluss des Antriebsgehäuses wird zum Gehäuse hin vorzugsweise mit langen Spalten versehen, so dass ein Flammendurchschlag im Falle einer Explosion im Innern des Motors ausgeschlossen ist (nicht dargestellt).

Die Wälzlagerung des Separators wird vorzugsweise so gestaltet, dass sie im Falle einer Explosion im Innern des Motors nicht nach oben verschoben werden kann. Eine mögliche Begrenzung des Weges erfolgt durch einen Ring oberhalb des Halslagers. Alternativ werden vorzugsweise Wälzlager eingesetzt, die kein oder nur geringes Spiel in axialer Richtung aufweisen.

Als vorteilhafteste Variante wird derart ein explosionsgeschütztes Motorgehäuse mit Motor geschaffen, welches explosionsgeschützt ausgelegt werden kann, ohne dass die Lager und die Schmierung mit in das Innere des druckdicht gekapselten Bereich gelegt werden muss.

Ein Grund, weshalb solche Konstruktionen bisher nicht entwickelt wurden, ist die Beherrschung der Frequenz-Abstimmung der elastischen Ankoppelung an das Maschinengestell, welche sich durch die höhere Masse eines handelsüblichen explosionsgeschützten Motors schwieriger und ungünstiger gestaltet als mit leichten Standardmotoren. Des Weiteren sind die Dimensionierung des Spaltes zwischen rotierenden und stillstehenden Teilen des Antriebs und die Abstimmung der beteiligten Antriebskomponenten durch die separatorenspezifischen Einflüsse zu beherrschen.

Ein zweiter Grund ist, dass es für solche Anwendungen bisher inertisierte Antriebe gab, die mittels externen zusätzlichen Geräten die Sicherheit in explosionsgefährdeten Bereichen durch eine Überdruckkapselung mit inertem Gas sicher stellten. Durch den neuen Antrieb entfallen zusätzliche Geräte.

Ein weiterer Aspekt ist der Spalt und die Spaltlänge gegen einen Zünddurchschlag bei Explosion. Die notwendige Entwicklung einer präzisen Führung, sonstigen Gestaltung und die notwendigen Tests hat man bei Separatorenantrieben bisher gescheut.

Darüber hinaus sind bisher bei bekannten druckfest gekapselten Motoren für den explosionsgefährdeten Bereich zudem die Wälzlager beidseits des Rotors immer Bestandteil des Motors.

Weitere vorteilhafte Ausgestaltungen sind in den übrigen Unteransprüchen angegeben.

Nachfolgend wird die Erfindung unter Bezug auf die Zeichnung anhand eines Ausführungsbeispiels näher beschrieben. Es zeigen:
- Fig. 1: eine schematische Darstellung eines Schnitts durch eine Antriebsvorrichtung für eine Separatoranordnung, von welcher lediglich eine Hälfte auf einer Seite der Drehachse dargestellt ist;
- Fig. 2: eine schematische Darstellung eines Schnitts durch eine zweite Antriebsvorrichtung für eine Separatoranordnung, von welcher lediglich eine Hälfte auf einer Seite der Drehachse dargestellt ist; und
- Fig. 3: eine schematische Darstellung von drei verschiedenen Lageranordnungen für eine Lagereinrichtung für eine Antriebsvorrichtung für eine Separatoranordnung;
- Fig. 4: eine schematische Darstellung einer Ausführungsvariante der erfindungsgemäßen Antriebsvorrichtung für eine Separatoranordnung nach Fig. 1 mit vollständigem Maschinengestell;
- Fig. 5: eine schematische Darstellung einer Ausführungsvariante der erfindungsgemäßen Antriebsvorrichtung für eine Separatoranordnung nach Fig. 2 mit vollständigem Maschinengestell;
- Fig. 6: eine Ausschnittsvergrößerung einer schematischen Darstellung einer Ausführungsvariante der erfindungsgemäßen Antriebsvorrichtung für eine Separatoranordnung nach Fig. 2, die insbesondere eine Lagereinrichtung für die Antriebsvorrichtung zeigt; und
- Fig. 7: eine Prinzipskizze der rotierenden Elemente eines Separators.

Fig. 1 und 2 zeigen eine Antriebsvorrichtung 1 für eine hier nicht dargestellte, in Fig. 7 aber schematisch dargestellte Separatortrommel 36 einer Separatoranordnung, wobei die Separatortrommel vorzugsweise zur kontinuierlichen Produktverarbeitung ausgelegt ist, eine vertikale Drehachse aufweist und zur Klärung und/oder Trennung von Produktphasen ein in die Trommel eingesetztes Trenntellerpaket aus Trenntellern aufweist. Sie kann ferner bevorzugt einfach oder doppelt konisch gestaltet sein.

Die Separatortrommel ist mit einer Antriebsspindel 2 drehbar. Auf das obere Ende der Antriebsspindel 2 ist die hier nicht gezeigte Trommel aufsetzbar bzw. im montierten Zustand aufgesetzt (in Fig. 1 "oben"). Zum Verständnis dieses Merkmals wird ergänzend auf den eingangs genannten Stand der Technik verwiesen. Die Antriebsspindel 2 mit vorzugsweise vertikaler Drehachse ist mittels einer in Fig. 1 dargestellten Antriebsvorrichtung 3 drehbar, die in einem Antriebsgehäuse 4 untergebracht ist, aus welchem hier in vorteilhafter Weise lediglich die Antriebsspindel 2 und optional und vorteilhaft einer oder mehrere Fluidanschlüsse 5 (z.B. Schmiermittelanschlüsse) und/oder Elektroanschlüsse 5' an vorzugsweise abgedichteten Durchführungen 6, 7 aus dem Antriebsgehäuse 4 nach außen geführt sind. Zu erwähnen ist noch, dass am Motorgehäuseabschnitt 16 ein Anschlusskasten 37 für Elektroanschlüsse in druckfest gekapselter Auslegung angeordnet sein kann.

Eine oder mehrere elektrische Leitungen sind an einer oder mehreren Durchführung(en) 6 durch das Antriebsgehäuse 4 bzw. insbesondere den Motorgehäuseabschnitt 16 in dieses hinein geführt. Vorzugsweise wird lediglich eine Elektrodurchführung in den eigentlich gekapselten Bereich (Motorgehäuseabschnitt 16) geführt.

Dabei ist das Antriebsgehäuse 4 insgesamt so ausgelegt, dass es Prüfungen zum Explosionsschutz erfüllt, so dass eine "genormte" Zünddurchschlagsprüfung innerhalb des Gehäuses nicht zu einem Flammendurchschlag aus dem Antriebsgehäuse 4 nach außen führt. Dennoch werden vorzugsweise nicht alle Bestandteile des Antriebes besonders gekapselt.

Dies sei nachfolgend näher erläutert.

Das Antriebsgehäuse 4 weist mehrere Elemente auf. Zu diesen Elementen gehört ein Lagergehäuseabschnitt 9, an dessen Innenumfang eine oder mehrere Lagereinrichtungen 10, 11 zur drehbaren Lagerung der Antriebsspindel angeordnet sind. Hier sind die Lagereinrichtungen 10, 11 als Wälzlager ausgebildet, die axial zueinander beabstandet sind. Jede dieser Lagereinrichtungen 10, 11 kann wiederum aus einem oder mehreren Wälzlagern bestehen. Die obere Lagereinrichtung 10 wird auch als Halslager und die untere Lagereinrichtung 11 als Fußlager bezeichnet. Das Gewicht der Trommel, der Antriebsspindel und aller damit verbundenen Teile werden hier über das Halslager an einer Stufung 12 des Lagergehäuses 9 abgestützt. Nach oben hin stützt das Halslager über seinen Innenring/seine Innenringe die Spindel über eine angeformten Bund ab. Der Ring 28 ist hier zwischen Lagerinnenring und Spindelbund geklemmt (siehe Fig.6). Oberhalb des Ringes 28 zum Ringdeckel 29 ist ein Freiraum 40 >0,3 mm, insbesondere >0,5 mm vorhanden. Das Halslager 10 ist damit gegen axiale Verschiebungen gut gesichert.

Der Lagergehäuseabschnitt 9 ist in einem Flanschbereich 13 über eines oder mehrere elastische Elemente 14 an einem Maschinengestell 15 abgestützt, welches hier nur teilweise dargestellt ist.

An das untere Ende des Lagergehäuseabschnitts 9 ist ein Motorgehäuseabschnitt 16 angesetzt, der in explosionsgeschützter Bauart, insbesondere in druckfest gekapselter Bauart ausgebildet ist. Hier ist der Motorgehäuseabschnitt 16 mittels Schrauben 17 am Lagergehäuseabschnitt 9 festgeschraubt. Der Motorgehäuseabschnitt weist einen Mantel - vorzugsweise zylindrisch mit Rippen auf- und einen unteren Deckel 18 auf, der hier ebenfalls mittels Schrauben 19 am Motorgehäuseabschnitt 16 festgelegt ist.

In dem Motorgehäuseabschnitt 16 ist ein Elektromotor angeordnet, der einen Stator 20 und einen Rotor 21 aufweist.

Der Stator 20 ist hier vorteilhaft direkt an dem Innenumfang des Motorgehäuseabschnitts 16 befestigt was eine besonders kompakte Bauart ermöglicht. Der Rotor 21 ist dagegen auf dem Außenumfang der Antriebsspindel 2 befestigt. Derart ist die Antriebsspindel 2 an ihrem von der Trommel abgewandten Ende direkt mit dem Elektromotor drehbar.

Da die Antriebsspindel 2 durch die Trommel 36 des Separators beeinflusst wird (siehe die Skizze der Fig. 7, auf die Trommel wirken die Unwuchtkraft F und Kreisel-Drehmomente Ms, Mx), folgt sie beispielsweise den Bewegungen innerhalb des Wälzlagerspiels und der Belastungsverformung der Wälzlager, und bei Unwuchten der Trommel 36, die zu radialen Auslenkungen "c" führen /(die reale Drehachse Ω der Trommel liegt hier schräg zur an sich vorgesehenen vertikalen Drehachse ω), wird die Spindel 2 gebogen, so dass sich der Rotor 21 aufgrund der Biegelinie radial relativ zum Stator 20 bewegt (Fig. 7, Auslenkung "d").,

Auf die Antriebsspindel 2 ist ein mit dieser drehfest verbundener und von daher im Betrieb mitrotierender Schmierstoff-Sammelbehälter 8 aufgesetzt, der zur Sammlung von Öl dient, der nach unten hin einen Boden aufweist, sich mit diesem radial nach außen und dann axial nach oben erstreckt, wobei er das Flanschgehäuse 9 abschnittsweise radial umgibt. In den Schmierstoff-Sammelbehälter 8, in welchem sich im Betrieb bei Drehungen der Antriebsspindel 2 von außen nach innen ein radialer Ölspiegel ausbildet, ragt ein nicht rotierendes schälscheibenartiges Förderorgan 22 oder ein Förderrohr zum Pumpen von Öl, welches am Lagergehäuseabschnitt angeordnet ist. Hier ragt die Öffnung des Förderorgangs 22 radial nach außen.

Das Förderorgan 22 mündet in eine Bohrung 23 im Lagergehäuseabschnitt 9, die als Ölleitung 23 dient. Diese Ölleitung 23 mündet wiederum in den Fluid-Anschluss/die Durchführung 5, so dass Öl durch einen externen Kreislauf (ggf. mit Reinigungs- und Kühlungsaggregaten) leitbar ist. Das gereinigte und/oder gekühlte Öl kann dann durch eine hier nicht dargestellte weitere Durchführung in den Bereich der Lager, insbesondere der Halslager, zurück geführt werden. Alternativ kann die Ölleitung 23 auch direkt zu den Lagern geführt sein, so dass das Öl durch diese hindurch und zurück in einen Behälter gelangt (siehe zum Ölkreislauf beispielhaft auch die DE 10 2007 061 999 A1, Fig. 1).

Der Schmiermittel-Sammelbehälter 8 weist an seinem Innen- und Außenumfang abschnittsweise eine vorteilhafte zylindrische Form auf.

An seinem oberen Ende ist radial nach innen hin ein Ansatz 24 ausgebildet der sich bis nahe vor den Außenumfang des nicht rotierenden Lagergehäuseabschnitt 9 erstreckt, wobei aber zwischen diesen beiden Teilen, von denen das eine rotiert und das andere nicht, ein erster Spalt 25 ausgebildet ist.

Der Motorgehäuseabschnitt weist ferner einen oberen Deckelteil 26 auf, welcher vorzugsweise im Bereich einer Stufung 38 in eine korrespondierende Stufung des Mantels eingreift und mit diesem zu einer Einheit verbunden ist, welcher ferner vorzugsweise an seinem Innenumfang von dem Schmiermittel-Sammelbehälter 8 durchsetzt ist und welcher ferner auch das an den Lagergehäuseabschnitt 9 angesetzte Gehäuseteil des Motorgehäuses 16 bildet. Das Deckelteil 26 kann mit dem übrigen Motorgehäuse 16 z.B. verschraubt sein.

Zwischen dem Schmiermittel-Sammelbehälter - der sich im Betrieb mit der Antriebsspindel dreht - und dem Deckelteil 26 ist ein zweiter Spalt 27 ausgebildet.

Vorzugsweise ist wenigstens einer oder es sind beide der Spalte 25 und 27 derart schmal und axial lang bemessen, dass keine Flammen durch den oder die Spalte 25, 27 aus dem Antriebsraum nach außen durchschlagen können. Im Grunde genügt eine derartige Spaltbemaßung nach Fig. 1 an dem Spalt 27, da nur dieser in einen Bereich mündet, in dem elektrische Betriebsmittel vorhanden sind bzw. in dem mit elektrischer Energie angetriebene Teile angeordnet sind. Derart bildet der Schmiermittel-Sammelbehälter 8 in einfacher und vorteilhafter Weise auch einen Teil des druckfest gekapselten Motorgehäuseabschnittes 16 aus. Einen anderen wesentlichen Teil bildet der Ringdeckel 26, der das Motorgehäuse 16 nach oben hin zwischen dem Motor und dem Lagergehäuse bis zum Spalt 27 abschließt.

Vorzugsweise ist die Durchmesserlage des Spaltes 27 so bemessen, dass sie auf einem größeren Durchmesser liegt als der Außendurchmesser des Rotors, was die Montage erleichtert.

Es wird damit auf an sich einfache konstruktive Weise ein wirksamer Explosionsschutz erreicht. Wesentlich ist, dass der außen am Motorgehäuseabschnitt 16 ausgebildete Spalt 27 derart ausgebildet/bemessen ist, dass im Explosionsfall im Inneren des Motors durch ihn keine Flammen/Funken nach außen durchschlagen können. Dabei sind - anders als bei explosionsgeschützten Elektromotoren für andere Zwecke - insbesondere bei der Spaltbemaßung die Veränderungen der Lage der sich im Betrieb drehenden Teile aufgrund von separatorenbedingten Bewegungen und Verformungen zu beachten. Die Spalte müssen so bemessen sein, dass sich im Betrieb drehende Teile zwar einerseits nicht an sich im Betrieb nicht drehenden Teilen anstoßen aber andererseits dennoch eine genügende Flammendurchschlagssicherheit erzielt wird. Da sich der Spalt im Betrieb durch die separatorenbedingten Bewegungen und Verformungen ständig verändert, da die drehenden Teile wie die Antriebspindel nicht immer im Zentrum des Ringspaltes liegen, wurde bisher eine druckfeste Auslegung eines als Direktantrieb ausgelegten Separatorenantriebs, der vollständig unterhalb der Lagerung angeordnet ist und dessen Rotor direkt auf der Antriebsspindel liegt, wohingegen der Stator im Antriebsgehäuse fixiert ist und elastisch am Maschinengestell mit der gesamten Antriebseinheit angeordnet ist, so dass alle Teile die Präzessionsbewegung der rotierenden Teile mitvollziehen, nicht in Betracht gezogen. Durch eine geeignete Ausgestaltung im erfindungsgemäßen Sinne ist aber dennoch eine druckfeste Auslegung möglich. Insbesondere gilt dies, wenn nur eine einzige Drehdurchführung an einem Ende des Motorgehäuses vorgesehen ist, da sich dann nur hier der Effekt des sich veränderten Spaltes auswirkt, was durch geeignete Spaltbemaßung: beherrschbar ist, derart, dass sich im Betrieb die drehenden und nicht drehenden Teile am Spalt gerade nicht berühren aber dennoch eine Flammdurchschlagsicherheit durch einen genügend langen und engen Spalt sichergestellt ist.

Im Rahmen der Erfindung sind Modifikationen, Alternativen und Äquivalente denkbar.

So grenzt nach dem Ausführungsbeispiel der Fig. 2 das obere ringartige Deckelteil 26 an seinem Innenumfang nicht an den Schmierstoff-Sammelbehälter 8 an sondern es erstreckt sich radial bis nahe an die Antriebspindel 2 heran, wobei ein verbleibender Spalt 27' wiederum derart ausgelegt ist, dass bei Explosionsprüfungen oder Explosion im Motor kein Funkenüberschlag aus dem Motorgehäuseabschnitt heraus erfolgt. Der Spindelaußendurchmesser kann dabei durch die Antriebsspindel 2 direkt oder durch eine die Antriebsspindel 2 umschließende Hülse oder einen entsprechenden Hülsenabschnitt gebildet werden (hier nicht dargestellt).

In den Motorgehäuseabschnitt 16 kann wie bei der Ausführungsform nach Fig. 1 eine Elektrodurchführung hineinführen, um den Motor mit Strom zu versorgen. Hier liegt der Schmiermittel-Sammelbehälter 8 vollständig oberhalb des Deckelteils 26 bzw. des Motorgehäuses 16 in druckdicht gekapselter Bauart und bildet selbst nicht einen Teil des Motorgehäuseabschnittes 16. Hierdurch ist die Konstruktion in axialer Richtung etwas länger als die Konstruktion nach Fig. 1, realisiert aber in Hinsicht auf den Explosionsschutz ansonsten deren Vorteile.

Vorteilhaft ist insbesondere, dass die gesamte Lagereinrichtung und die Schmiervorrichtung vollständig außerhalb des Motorgehäuseabschnitts 16 liegt und dass Insofern an diesen nicht elektrisch mit Energie zu versorgenden Abschnitten Antriebsgehäuses 4 keine besondere Maßnahmen - insbesondere keine gekapselte Bauart - getroffen werden müssen, um doch insgesamt einen Antrieb für Separatoren in explosionsgeschützter Bauart zu realisieren.

Auch an den Abschnitten der Antriebsvorrichtung, welche außerhalb des druckfest gekapselten Bereichs liegen, sind vorteilhafte Maßnahmen getroffen worden, welche der insgesamt explosionsgeschützten Auslegung dienen bzw. förderlich sind.

Nach Fig. 1 und 2 weist die Lagereinrichtung ein oberes Halslager 10 und ein unteres von diesem axial beabstandetes Fußlager 11 auf, so dass der Rotor im Stator geführt ist.

Fig. 3 veranschaulicht, dass eines der Lager, vorzugsweise das obere Halslager 10, zwei Einzelwälzlager aufweist, die als Schrägwälzlager 10a, b ausgebildet sind, welche in X-, O- oder Tandemauslegung auf der Antriebsspindel 2 angeordnet sind.

Bevorzugt werden die X- und die O-Anordnung, bei welcher beide Schrägwälz-(insbesondere Schrägkugel-)lager axial nach oben und unten auf der Antriebsspindel 2 jeweils durch einen Ring oder eine Spindelstufung festgelegt sind, so dass axial nur ein geringes Spiel besteht, was sich vorteilhaft in Hinsicht auf die Spaltmaße auswirkt. In Fig. 1 und 2 sind die beiden Lager in Tandemanordung dargestellt jeweils nach unten axial an der Stufung 12 des Lagergehäuses und nach oben durch einen auf der Antriebsspindel 2 festgelegten, sich mit dieser drehenden Ring 28 festgelegt sind, der wiederum unter dem sich nicht drehenden Ringdeckel 29 liegt, der auf dem Lagergehäuseabschnitt 9 befestigt ist (z.B. mit Schrauben). Hier ist auch eine labyrinthartige Dichtung gegen Ölaustritt zur Antriebsspindel hin ausgebildet. Bei der weiteren vorteilhaften Ausgestaltung, bei der die Lagerungen und der Gehäuseabschnitt 4 mit in den druckfest gekapselten Raum integriert sind, kann auch nur ein Spalt 27" (zwischen dem Ringdeckel 29 und der Spindel 2) zur Antriebsspindel 2 hin vorgesehen werden, der ergänzend/alternativ flammendurchschlagssicher auslegbar ist (siehe die Erläuterungen zu Fig. 6). Vorgesehen ist dieser Spalt 27" aber auch ergänzend bei der Variante der Fig. 1.

Bei Lageranordnungen in X oder O kann der Ring 28 als axiales Begrenzungselement für den Explosionsfall im Motor entfallen. Ansonsten ist der Werkstoff des Ringes 28 oder des Gegenstückes (Ringdeckel 29) vorzugsweise Bronze oder Messing. Denn im Explosionsfall wirkt die Werkstoffpaarung - vorzugsweise Stahl und Bronze - einer Funkenbildung besonders effektiv entgegen.

In Fig. 4 ist eine Ausführungsvariante der erfindungsgemäßen Antriebsvorrichtung 3 für eine Separatorenanordnung nach Fig. 1 schematisch dargestellt. Ein Unterschied zu der Ausführung nach Fig. 1 besteht in einem deutlicher dargestellten optionalen Kühlmantel 30 im Motorgehäuseabschnitt 16, der die Einheit aus Rotor 21 und Stator 20 umschließt und in dem Kühlflüssigkeit zirkulieren kann, die durch die Kühlmittelanschlüsse 31 in den Kühlmantel 30 gelangt bzw. aus ihm heraus befördert wird. Darüber hinaus weist das Maschinengestell 15 an seinen Öffnungen Abdeckbleche 32 auf, die an dem Maschinengestell 15 mit geeigneten Verbindungselementen befestigt sind. Durch die Abdeckbleche 32 befindet sich die Antriebsvorrichtung 3 in einem von der Umgebung nochmals getrennten Raum, der Teile der Ölumlaufeinrichtung oder Schmiermittelkühlung aufnehmen kann. Der Raum ist zur Umgebung hin jedoch nicht abgedichtet. Das Maschinengestell 15 stützt sich vorzugsweise über Dämpfungselemente 33 auf einem Maschinenfundament 34 ab.

In Fig. 5 ist eine Ausführungsvariante der erfindungsgemäßen Antriebsvorrichtung 3 für eine Separatorenanordnung nach Fig. 2 schematisch dargestellt. Eine Änderung gegenüber der Ausführung nach Fig. 2 besteht wiederum in dem Kühlmantel 30, der die Einheit aus Rotor 21 und Stator 20 umschließt und in dem Kühlflüssigkeit zirkulieren kann, die durch die Kühlmittelanschlüsse 31 in den Kühlmantel 30 gelangt bzw. aus ihm heraus befördert wird. Darüber hinaus weist das Maschinengestell 15 auch hier an seinen Öffnungen die Abdeckbleche 32 auf, die an dem Maschinengestell 15 mit geeigneten Verbindungselementen befestigt sind.

In Fig. 6 ist eine weitere Variante dargestellt. Die Variante nach Fig. 6 weist vorzugsweise die Tandemanordnung der Lager nach Fig. 3c) auf.

Dabei ist der Lagergehäuseabschnitt (der Ringdeckel 29 mit dem Ring 28 der mit Bolzen 35 an dem Motorgehäuseabschnitt 16 festgelegt ist) druckdicht in gekapselter Bauart zusammen mit dem Motorgehäuseabschnitt 16 in explosionsgeschützter Bauart ausgelegt und der Spalt 27" radial innen am Ringdeckel 29 zur Antriebsspindel 2 ausgebildet, dass an ihm kein Flammen-/ Funkenüberschlag in den explosionsgefährdeten Raum erfolgen kann. Das Deckelteil 26 kann bei dieser Variante entfallen. Die Öffnungen 39 im Antriebsgehäuse 4 würden ebenfalls entfallen.

Der Vorteil dieser Variante ist, das der Spalt 27" sehr nahe an der Lagereinrichtung (Halslagerung) 10' liegt, welche eine sehr präzise Führung der sich drehenden Antriebsspindel 2 und des feststehenden Lagerdeckels 35 der Antriebsvorrichtung 3 übernimmt.

Die Lagereinrichtung 10, 11 befindet sich bei dieser Variante mit im Druckraum des Motors, wobei die gesamte Lagerung der Antriebsspindel wiederum oberhalb des Rotors 21 angeordnet ist.

Es ist auch ein Rillenkugellager als Axiallager denkbar. Dieses sitzt wie das Halslager 10a, 10 b fest auf der Spindel 2, hat aber im Gegensatz zu diesem mit dem Außenring keinen Kontakt zum Lagergehäuse oder dem Lagerdeckel.

Dieser Kontakt wird erst durch eine axiale Verschiebung der gesamten rotierenden Einheit aus Spindel 2, Lagerung und Rotor 21 des Motors nach oben hergestellt (im Falle einer Explosion im Innern des Motors), wenn die dann auftretenden Axialkräfte den Außenring des Rillenkugellagers bis zur Anlage am Lagerdeckel der Einheit bringen. Diese Variante kommt beispielsweise bei Schrägkugellagern in Tandemanordnung in Frage.

Vorteilhaft beträgt die axiale Länge der Spalte 27, 27', 27" nach einer oftmals verwendeten Ausgestaltung auch für höhere zu erwartende Explosionsdrücke wenigstens 25 mm und die größte zugehörige radiale Spaltweite höchstens 0,25 mm, welche als Ausgangspunkt der Auslegung und Tests dienen, so dass Flammen-/Funkendurchschläge wirksam verhindert werden können.

Die erforderliche Spaltlänge und die Spaltweite der Wellendurchführung sind auch abhängig vom zu erwartenden explosionsfähigen Volumen des Innenraums vom Motor und dem damit zu erwartenden Medium, welches das explosionsfähige Gemisch bildet.

Vorzugsweise sind die Spalte 27, 27' also mediumabhängig und in Abhängigkeit von den Gegebenheiten bemessen; und zwar in Anlehnung wie dies in der genannten Norm für die Spalte vorgegeben ist und unter Berücksichtigung der separatorenspezifischen Einflüsse

Beispiel einer anderen vorteilhaften Auslegung für ein freies Volumen des Motorgehäuses von mehr als 2 dm³ und einem zu erwartenden Explosionsdruck von max. 10 bar erfordert eine Spaltlänge von min. 12,5 mm und eine max. Spaltweite von 0,2 mm als Basis für die Ermittlung des notwendigen Spaltes im Separatorenbetrieb.

Alternativ oder optional können auch der Lagergehäuseabschnitt 9 und/oder der Schmierstoff-Sammelbehälter(abschnitt) 8 in druckfest gekapselter Bauart ausgelegt werden (hier nicht dargestellt).

**Bezugszeichen**

| | |
|---|---|
| Antriebsvorrichtung | 1 |
| Antriebsspindel | 2 |
| Antriebsvorrichtung | 3 |
| Antriebsgehäuse | 4 |
| Fluidanschlüsse | 5 |
| Elektroanschlüsse | 6 |
| Durchführungen | 6, 7 |
| Schmierstoff-Sammelbehälter | 8 |
| Lagergehäuseabschnitt | 9 |
| Lagereinrichtungen | 10, 11 |
| Stufung | 12 |
| Flanschbereich | 13 |
| elastische Elemente | 14 |
| Maschinengestell | 15 |
| Motorgehäuseabschnitt | 16 |
| Schrauben | 17 |
| Deckel | 18 |
| Schrauben | 19 |
| Stator | 20 |
| Rotor | 21 |
| Förderorgan | 22 |
| Ölleitung | 23 |
| Ansatz | 24 |
| Spalt | 25 |
| Deckelteil | 26 |
| Spalt | 27 |
| Ring | 28 |
| Ringdeckel | 29 |
| Kühlmantel | 30 |
| Kühlmittelanschluss | 31 |
| Abdeckblech | 32 |
| Dämpfungselement | 33 |
| Maschinenfundament | 34 |
| Bolzen | 35 |
| Separatortrommel | 36 |
| Kasten | 37 |
| Stufung | 38 |
| Öffnung | 39 |
| Freiraum | 40 |
| | |
| Drehachse | D |

## Patentansprüche

1. Separator mit einer Separatortrommel mit einer vertikalen Drehachse (D) und einer Zulaufleitung für ein zu verarbeitendes Schleudergut und mit eine Antriebsspindel (2) und mit einer Antriebsvorrichtung für eine Separatortrommel,
a. wobei die Antriebsspindel (2) für die Separatortrommel mittels eines als Direktantrieb ausgelegten Motors (20, 21) drehbar ist, der einen Stator (21) und einen Rotor (20) aufweist,
b. wobei die Antriebsvorrichtung in einem Antriebsgehäuse (4) angeordnet ist, welches einen Motorgehäuseabschnitt (16) aufweist,
**dadurch gekennzeichnet, dass**
c. der Motorgehäuseabschnitt (16) in explosionsgeschützter druckfest gekapselter Bauart ausgelegt ist und der Motor mit dem Stator (20) und dem Rotor (21) im Motorgehäuseabschnitt (16) untergebracht ist,
d. der Motorgehäuseabschnitt (16) in explosionsgeschützter Bauart als im Betrieb der Zentrifuge stillstehender Abschnitt ausgebildet ist, welcher an ein sich im Betrieb drehendes Teil (2, 8) angrenzt, wobei zwischen diesem Teil und dem Motorgehäuseabschnitt (16) wenigstens ein Spalt (27, 27') ausgebildet ist, und
e. wobei der Motorgehäuseabschnitt (16) nach oben hin einen Deckelteil (26) aufweist, welcher an das sich drehende Teil angrenzt, so dass der Spalt (27, 27') zwischen dem Deckelteil (26) und dem sich drehenden Teil (2, 8) ausgebildet ist.

2. Separator nach Anspruch 1, **dadurch gekennzeichnet, dass** das Antriebsgehäuse (4) aus mehreren Teilabschnitten (9, 16) besteht, von welchen eines der Motorgehäuseabschnitt (16) ist und ein weiterer ein Lagergehäuseabschnitt (9) zur Aufnahme einer Lagereinrichtung für die Antriebsspindel (2) ausgebildet ist.

3. Separator nach Anspruch 2, **dadurch gekennzeichnet, dass** wenigstens einer der Spalte oder jeder Spalt (27, 27') derart bemessen ist, dass durch diesen Spalt (27, 27') hindurch kein Flammen- / Funkendurchschlag im Falle einer Explosion im Inneren des Motorgehäuses möglich ist.

4. Separator nach einem der vorstehenden Ansprüche 2 oder 3, **dadurch gekennzeichnet, dass** die das Antriebsgehäuse formende Teilabschnitte umfassen:
a. einen nicht drehbaren Lagergehäuseabschnitt (9),
b. den nicht drehbaren Motorgehäuseabschnitt (16), und
c. einen mit der Antriebsspindel drehfest verbundenen Schmiermittel-Sammelbehälter (8).

5. Separator nach einem der vorstehenden Ansprüche, **dadurch gekennzeichnet, dass** der Spalt (27, 27') zwischen dem Deckelteil (26) des Motorgehäuseabschnitts (16) und dem Schmiermittel-Sammelbehälter (8) ausgebildet ist.

6. Separator nach einem der vorstehenden Ansprüche, **dadurch gekennzeichnet, dass** zwischen dem Deckelteil (26) und der Antriebsspindel (2) einer der Spalte oder der Spalt (27) ausgebildet ist.

7. Separator nach einem der vorstehenden Ansprüche, **dadurch gekennzeichnet, dass** lediglich an der Oberseite des Motorgehäuseabschnitts (16) eine Drehdurchführung für eines oder mehrere sich im Betrieb drehende Teile (2, 8) vorgesehen ist.

8. Separator nach einem der vorstehenden Ansprüche, **dadurch gekennzeichnet, dass** die Durchmesserlage des Spaltes (27, 27') so bemessen ist, dass sie auf einem größeren Durchmesser liegt als der Außendurchmesser des Rotors (21).

9. Separator nach einem der vorstehenden Ansprüche, **dadurch gekennzeichnet, dass** die gesamte Lagereinrichtung der Antriebsspindel (2) oberhalb des Motorgehäuseabschnittes (16) angeordnet ist, vorzugsweise derart, dass die gesamte Lagerung der Antriebsspindel axial oberhalb des unteren Bodens des Schmiermittel-Sammelbehälters (8) angeordnet ist.

10. Separator nach einem der vorstehenden Ansprüche, **dadurch gekennzeichnet, dass** die gesamte Lagereinrichtung der Antriebsspindel (2) außerhalb, vorzugsweise oberhalb, des in explosionsgeschützter Bauart ausgelegten Motorgehäuseabschnitt (16) (16) angeordnet ist.

11. Separator nach Anspruch 5, **dadurch gekennzeichnet, dass** der Schmiermittel-Sammelbehälter (8) ringraumartig/torusartig die Antriebsspindel (2) umgibt und dass er vorzugsweise nach unten hin auch einen Teil der druckdichten Umkapselung des Motors ausbildet..

12. Separator nach einem der Ansprüche 2-11, **dadurch gekennzeichnet, dass** die Lagereinrichtung ein oberes Halslager (10) und ein unteres Fußlager (11) aufweist.

13. Separator nach Anspruch 12, **dadurch gekennzeichnet, dass** eines der Lager, vorzugsweise das obere Halslager (10), zwei Einzelwälzlager aufweist, die als Schrägwälzlager ausgebildet sind, welche in X-O- oder Tandemauslegung auf der Antriebsspindel angeordnet sind.

14. Separator nach einem der Ansprüche 12 oder 13, **dadurch gekennzeichnet, dass** eines oder beide dieser Lager axial nach oben und unten auf der Antriebsspindel (2) jeweils durch einen Ring oder eine Spindelstufung festgelegt sind.

15. Separator nach einem der Ansprüche 2-14, **dadurch gekennzeichnet, dass** der Lagergehäuseabschnitt (9) mittels wenigstens einem oder mehreren elastischen Elementen (14), vorzugsweise mittels einem oder mehreren Rundlagern, an einem Maschinengestell (15) abgestützt ist.

16. Separator nach einem der Ansprüche 2-15, **dadurch gekennzeichnet, dass** der Motorgehäuseabschnitt (16) an das Lagergehäuseabschnitt (9) angeflanscht ist.

17. Separator nach einem der vorstehenden Ansprüche, **dadurch gekennzeichnet, dass** die Eigenfrequenz des drehenden Systems auf einen Bereich < 1300 Umdrehungen/min, vorzugsweise < 1100 Umdrehungen / Minute abgestimmt ist.

18. Separator nach einem der vorstehenden Ansprüche, **dadurch gekennzeichnet, dass** der Motorgehäuseabschnitt (16) nach unten hin mit einem Deckel (18) verschlossen ist.

19. Separator nach einem der Ansprüche 2-18, **dadurch gekennzeichnet, dass** die gesamte Lagereinrichtung vollständig außerhalb des explosionsgeschützter druckdicht gekapselten Motorgehäuseabschnitts (16) liegt.

20. Separator nach einem der Ansprüche 2-18, **dadurch gekennzeichnet, dass** die gesamte Lagereinrichtung vollständig innerhalb des explosionsgeschützter druckdicht gekapselten Motorgehäuseabschnitts (16) liegt.

21. Separator nach einem der vorstehenden Ansprüche, **dadurch gekennzeichnet, dass** die Schmiervorrichtung außerhalb des explosionsgeschützter druckdicht gekapselten Motorgehäuseabschnitts (16) liegt.

22. Separator nach Anspruch 2, **dadurch gekennzeichnet, dass** der Spalt (27") oberhalb der Lagereinrichtung - insbesondere zwischen einem Ringdeckel (29) oberhalb der Lagereinrichtung und der Antriebsspindel (2) oder einem Ring auf der Antriebsspindel (2) ausgebildet ist.

## Claims

1. A separator having a separator drum with a vertical rotational axis (D) and a feed line for a centrifuged material which is to be processed and having a drive spindle (2) and having a drive device for a separator drum
a. wherein the drive spindle (2) can be rotated by means of a motor (20, 21), designed as a direct drive, which has a stator (21) and a rotor (20),
b. wherein the drive device is arranged in a drive housing (4) which has a motor housing section (16),
**characterized in that**
c. the motor housing section (16) is designed in an explosion-proof, pressure-tightly encapsulated type of construction and the motor together with the stator (20) and the rotor (21) are accommodated in the motor housing section (16),
d. the motor housing section (16) in an explosion-proof type of construction is designed as a section which is stationary during operation of the centrifuge and is adjacent to a part (2, 8) which rotates during operation, wherein at least one gap (27, 27') is formed between this part and the motor housing section (16), and
e. the motor housing section (16) has a cover section (26) open on top which is adjacent to the rotating part, so that the gap (27, 27') is formed between the cover part (26) and the rotating part (2, 8).

2. The separator according to Claim 1, **characterized in that** the drive housing (4) consists of a plurality of sub-sections (9, 16) of which one is the motor housing section (16) and another is a bearing housing section (9) which is designed to accommodate a bearing device for the drive spindle (2).

3. The separator according to Claim 2, **characterized in that** at least one of the gaps, or each gap (27, 27') is dimensioned in such a way that no flame/spark flashover through this gap (27, 27') is possible in the event of an explosion in the interior of the motor housing.

4. The separator according to any one of preceding Claims 2 or 3, **characterized in that** the sub-sections forming the drive housing comprise:
a. a non-rotatable bearing housing section (9),
b. the non-rotatable motor housing section (16), and
c. a lubricant collecting reservoir (8) which is connected to the drive spindle in a rotation-resistant manner.

5. The separator according to any one of the preceding claims, **characterized in that** the gap (27, 27') is formed between the cover part (26) of the motor housing section (16) and the lubricant collecting reservoir (8).

6. The separator according to any one of the preceding claims, **characterized in that** one of the gaps, or the gap (27), is formed between the cover part (26) and the drive spindle (2).

7. The separator according to any one of the preceding claims, **characterized in that** a rotary transmission leadthrough for one or more parts (2, 8) which rotate(s) during operation is provided only on the upper side of the motor housing section (16).

8. The separator according to any one of the preceding claims, **characterized in that** the diametrical position of the gap (27, 27') is calculated so that it lies on a larger diameter than the outside diameter of the rotor (21).

9. The separator according to any one of the preceding claims, **characterized in that** the entire bearing device of the drive spindle (2) is arranged above the motor housing section (16), preferably in such a way that the entire bearing arrangement of the drive spindle is arranged axially above the lower base of the lubricant collecting reservoir (8).

10. The separator according to any one of the preceding claims, **characterized in that** the entire bearing device of the drive spindle (2) is arranged outside, preferably above, the motor housing section (16) which is designed in an explosion-proof type of construction.

11. The separator according to Claim 5, **characterized in that** the lubricant collecting reservoir (8) encompasses the drive spindle (2) in an annular/toroidal manner and **in that** it preferably also forms a part of the pressure-tight encapsulation of the motor towards the bottom.

12. The separator according to any one of Claims 2-11, **characterized in that** the bearing device features an upper neck bearing (10) and a lower foot bearing (11).

13. The separator according to Claim 12, **characterized in that** one of the bearings, preferably the upper neck bearing (10), features two individual rolling bearings which are formed as angular-contact rolling bearings and are arranged on the drive spindle in an X-, O-, or tandem design.

14. The separator according to any one of Claims 12 or 13, **characterized in that** one of the bearings, or both of these bearings, are fastened axially at the top and bottom on the drive spindle (2) in each case by means of a ring or a spindle step.

15. The separator according to any one of Claims 2-14, **characterized in that** the bearing housing section (9) is supported on a machine frame (15) by means of at least one or more elastic elements (14), preferably by means of one or more spherical bearings.

16. The separator according to any one of Claims 2-15, **characterized in that** the motor housing section (16) is flanged onto the bearing housing section (9).

17. The separator according to any one of the preceding claims, **characterized in that** the natural frequency of the rotating system is matched to a range of < 1300 revolutions per minute, preferably < 1100 revolutions per minute.

18. The separator according to any one of the preceding claims, **characterized in that** the motor housing section (16) is closed off towards the bottom by a cover (18).

19. The separator according to any one of Claims 2-18, **characterized in that** the entire bearing device lies completely outside the explosion-proof, pressure-tightly encapsulated motor housing section (16).

20. The separator according to any one of Claims 2-18, **characterized in that** the entire bearing device lies completely inside the explosion-proof, pressure-tightly encapsulated motor housing section (16).

21. The separator according to any one of the preceding claims, **characterized in that** the lubricating device lies outside the explosion-proof, pressure-tightly encapsulated motor housing section (16).

22. The separator according to Claim 2, **characterized in that** the gap (27") is formed above the bearing device, especially between an annular cover (29) above the bearing device and the drive spindle (2) or a ring on the drive spindle (2).

## Revendications

1. Séparateur comportant un tambour séparateur ayant un axe de rotation vertical (D) et une conduite d'alimentation pour un produit à centrifuger, et comportant une broche d'entraînement (2) et un dispositif d'entraînement pour un tambour séparateur,
a. dans lequel la broche d'entraînement (2) pour le tambour séparateur peut être mise en rotation au moyen d'un moteur (20, 21) qui est conçu comme un entraînement direct et qui présente un stator (21) et un rotor (20),
b. dans lequel le dispositif d'entraînement est disposé dans un carter d'entraînement (4) qui présente une section carter de moteur (16),
**caractérisé en ce que**
c. la section carter de moteur (16) est conçue en construction antidéflagrante et encapsulée de manière résistante à la pression et le moteur avec le stator (20) et le rotor (21) est logé dans la section carter de moteur (16),
d. la section carter de moteur (16) est réalisée en construction antidéflagrante, sous la forme d'une section stationnaire pendant le fonctionnement de la centrifugeuse, laquelle est adjacente à une partie (2, 8) qui tourne pendant le fonctionnement, au moins une fente (27, 27') étant formée entre cette partie et la section carter de moteur (16), et
e. la section carter de moteur (16) présentant vers le haut une partie couvercle (26) qui est adjacente à la partie tournante de sorte que la fente (27, 27') est formée entre la partie couvercle (26) et la partie tournante (2, 8) .

2. Séparateur selon la revendication 1, **caractérisé en ce que** le carter d'entraînement (4) est constitué de plusieurs sous-sections (9, 16) dont l'une est la section carter de moteur (16) et une autre est une section carter de palier (9) destinée à recevoir un dispositif de palier pour la broche d'entraînement (2).

3. Séparateur selon la revendication 2, **caractérisé en ce qu'**au moins l'un des fentes ou chaque fente (27, 27') est dimensionnée de telle sorte qu'aucune flamme/étincelle ne puisse passer à travers cette fente (27, 27') en cas d'explosion à l'intérieur du carter de moteur.

4. Séparateur selon l'une des revendications 2 ou 3 précédentes, **caractérisé en ce que** les sous-sections formant le carter d'entraînement comprennent :
a. une section carter de palier non tournante (9),
b. la section carter de moteur non tournante (16) et
c. un récipient collecteur de lubrifiant (8) solidaire en rotation de la broche d'entraînement.

5. Séparateur selon l'une des revendications précédentes, **caractérisé en ce que** la fente (27, 27') est formée entre la partie couvercle (26) de la section carter de moteur (16) et le récipient collecteur de lubrifiant (8).

6. Séparateur selon l'une des revendications précédentes, **caractérisé en ce que** l'une des fentes ou la fente (27) est formée entre la partie couvercle (26) et la broche d'entraînement (2).

7. Séparateur selon l'une des revendications précédentes, **caractérisé en ce qu'**un passage tournant pour une ou plusieurs parties (2, 8) qui tournent pendant le fonctionnement n'est prévu que du côté supérieur de la section carter de moteur (16).

8. Séparateur selon l'une des revendications précédentes, **caractérisé en ce que** la position diamétrale de la fente (27, 27') est dimensionnée de telle sorte qu'elle se situe sur un diamètre plus grand que le diamètre extérieur du rotor (21).

9. Séparateur selon l'une des revendications précédentes, **caractérisé en ce que** l'ensemble du dispositif de palier de la broche d'entraînement (2) est disposé au-dessus de la section carter de moteur (16), de préférence de telle manière que l'ensemble du palier de la broche d'entraînement soit disposé axialement au-dessus du fond inférieur du récipient collecteur de lubrifiant (8).

10. Séparateur selon l'une des revendications précédentes, **caractérisé en ce que** l'ensemble du dispositif de palier de la broche d'entraînement (2) est disposé à l'extérieur, de préférence au-dessus, de la section carter de moteur (16) conçue en construction antidéflagrante.

11. Séparateur selon la revendication 5, **caractérisé en ce que** le récipient collecteur de lubrifiant (8) entoure la broche d'entraînement (2) de manière annulaire/toroïdale et **en ce qu'**il forme de préférence vers le bas également une partie de l'encapsulation étanche à la pression du moteur.

12. Séparateur selon l'une des revendications 2 à 11, **caractérisé en ce que** le dispositif de palier présente un palier de collet supérieur (10) et un palier de pied inférieur (11).

13. Séparateur selon la revendication 12, **caractérisé en ce que** l'un des paliers, de préférence le palier de collet supérieur (10), présente deux paliers à roulement individuels qui sont réalisés sous la forme de paliers à roulement à contact oblique disposés en X, en O ou en tandem sur la broche d'entraînement.

14. Séparateur selon l'une des revendications 12 ou 13, **caractérisé en ce que** l'un ou les deux de ces paliers sont fixés axialement vers le haut et vers le bas sur la broche d'entraînement (2), chaque fois par une bague ou un étagement de broche.

15. Séparateur selon l'une des revendications 2 à 14, **caractérisé en ce que** la section carter de palier (9) est supportée sur un bâti de machine (15) au moyen d'au moins un ou plusieurs éléments élastiques (14), de préférence au moyen d'un ou plusieurs paliers ronds.

16. Séparateur selon l'une des revendications 2 à 15, **caractérisé en ce que** la section carter de moteur (16) est reliée par bride à la section carter de palier (9).

17. Séparateur selon l'une des revendications précédentes, **caractérisé en ce que** la fréquence propre du système tournant est réglée sur une plage < 1300 tours/min, de préférence < 1100 tours/min.

18. Séparateur selon l'une des revendications précédentes, **caractérisé en ce que** la section carter de moteur (16) est fermée vers le bas par un couvercle (18).

19. Séparateur selon l'une des revendications 2 à 18, **caractérisé en ce que** l'ensemble du dispositif de palier se trouve entièrement à l'extérieur de la section carter de moteur (16) antidéflagrante et encapsulée de manière étanche à la pression.

20. Séparateur selon l'une des revendications 2 à 18, **caractérisé en ce que** l'ensemble du dispositif de palier se trouve entièrement à l'intérieur de la section carter de moteur (16) antidéflagrante et encapsulée de manière étanche à la pression.

21. Séparateur selon l'une des revendications précédentes, **caractérisé en ce que** le dispositif de lubrification se trouve à l'extérieur de la section carter de moteur (16) antidéflagrante et encapsulée de manière étanche à la pression.

22. Séparateur selon la revendication 2, **caractérisé en ce que** la fente (27") est formée au-dessus du dispositif de palier, en particulier entre un couvercle annulaire (29) au-dessus du dispositif de palier et la broche d'entraînement (2) ou une bague sur la broche d'entraînement (2).
